# EUROPÄISCHE PATENTANMELDUNG

(11) **EP 4 622 026 A1**
(43) Veröffentlichungstag der Anmeldung: **24.09.2025**
(21) Anmeldenummer: 25165189.9
(22) Anmeldetag: 20.03.2025
(51) Int. Cl.: H01R 39/38

(54) **SCHLEIFRINGBÜRSTENHALTER**

(30) Priorität: 21.03.2024 DE 102024000926
(71) Anmelder: Venturetec Rotating Systems GmbH, 87600 Kaufbeuren (DE)
(72) Erfinder: Harry, Schilling, 87600 Kaufbeuren (DE); Philipp, Roßi, 87600 Kaufbeuren (DE); Michael, Feneberg, 87600 Kaufbeuren (DE); Stephan, Neubauer, 87600 Kaufbeuren (DE)
(74) Vertreter: Henkel & Partner mbB

(57) **Zusammenfassung**

Eine erfindungsgemäße Vorrichtung umfasst einen Bürstenhalter zur Aufnahme einer Bürste zur Übertragung von Energie zwischen einem rotierenden Teil und einem stationären Teil eines Schleifrings mit mindestens einem ersten elektrisch leitenden Kontaktelement 1 und einem zweiten elektrisch isolierenden Führungselement 2.

## Beschreibung

Die Erfindung betrifft einen Bürstenhalter bzw. Köcher für eine Schleifringbürste oder Schleifringkohle, im Folgenden der Einfachheit halber "Bürste" genannt. Die Bürste dient zur Übertragung elektrischer Energie und oder elektrischer Signale zwischen gegeneinander drehbaren Teilen. Sie enthält in der Regel einem Block aus Silbergraphit oder Kupfer o.ä., welcher von einem Bürstenhalter bzw. Köcher beweglich fixiert wird. Auf einer Schleifbahn aus elektrisch leitfähigem Material schleift mindestens eine Bürste aus einem elektrisch leitfähigen Material. Durch den galvanischen Kontakt zwischen Schleifbahn und Bürste wird elektrischer Strom übertragen. Die Gesamtanordnung wird in der Regel als Schleifring bezeichnet.

In der DE 10 2013 204 004 A1 wird ein Halter für Bürsten einer Schleifringanordnung in Blindniettechnik beschrieben. Nachteilig ist hier die unlösbare Verbindung, die den Austausch der Bürsten im Fehlerfall unmöglich macht.

Eine Halte- und Kontaktierungsvorrichtung für Schleifkontakte aus einem Blechbiegeteil wird in DE 10 026 176 A1 dargestellt. Das Blechbiegeteil weist fertigungsbedingt Radien auf, welche zu einer ungenauen Führung der Bürsten führen können. Zudem ist der Abstand des elektrisch leitfähigen Biegeteils zu den benachbarten Schleifbahnen gering, wodurch es leicht zu unerwünschten elektrischen Überschlägen kommt.

In der EP 0 662 736 A1 ist eine Bürste mit einer Vielzahl von Bürstendrähten offenbart, bei der die einzelnen Bürstendrähte in einer Hülse eingelötet sind. Aufgrund der Vielzahl der Bürstendrähte ist die Herstellung aufwendig, und die Bürste ist im Gebrauch störanfällig. Insbesondere können einzelne Bürstendrähte verbiegen oder abbrechen und einen unbeabsichtigten elektrischen Kontakt zu einer der benachbarten Schleifbahnen herstellen.

Eine Bürste, bei der einzelne Drähte auf der Oberfläche einer Leiterplatte verlötet sind, ist in der EP 1 453 155 A2 offenbart. Hier ist eine einfache Parallelschaltung möglich. Nachteilig ist jedoch die hohe Störanfälligkeit durch die mechanisch belasteten Lötstellen.

Des Weiteren zeigt DE 741 640 eine Halterung für die Bürste eines Schleifrings für Messzwecke, wobei die Bürste in einem isolierenden, vorzugsweise aus Glas gefertigten Halteelement gehalten wird. Dieses Halteelement ist in einer metallischen Fassung aufgenommen. Die elektrische Kontaktierung der Bürste erfolgt über einen Draht, der durch eine Isolierkappe an dem der Schleifbahn gegenüberliegenden Ende des Halteelements geführt wird. Die metallische Fassung, die nicht zur Führung der Bürste dient, ragt bis unmittelbar an die Schleifbahn heran, so dass diese Bauweise nicht für die Übertragung hoher Spannungen bei mehreren parallelen Schleifbahnen geeignet ist.

Außerdem zeigt DE 197 55 507 A1 eine Bürstenhalterung für mechanisch kommutierende Elektromotoren mit einer Trageplatte und daran befestigten Führungsköchern für eine Bürste. Die Führungsköcher aus einem Messingblech werden von einem zweiteiligen isolierenden Gehäuse gehalten. Hier dient das isolierende Gehäuse nicht der Führung der Bürste und vergrößerten den Aufbau, so dass eine dichte Anordnung benachbarter konzentrischer Schleifbahnen nicht möglich ist.

Der Erfindung liegt die Aufgabe zugrunde, einen Halter für Bürsten einer Schleifringanordnung so zu gestalten, dass eine gute Fertigbarkeit des Bürstenhalters erreicht wird und gleichzeitig eine zuverlässige elektrische Isolierung zu den benachbarten Schleifbahnen sichergestellt wird.

Diese Aufgabe wird durch eine Vorrichtung nach Anspruch 1 gelöst. Vorteilhafte Ausgestaltungen der Erfindung sind in den Unteransprüchen angegeben.

Die Erfindung wird nachstehend anhand von Ausführungsbeispielen unter Bezugnahme auf die Zeichnungen exemplarisch beschrieben.
- Fig. 1: zeigt einen komplett montierten Bürstenhalter ohne Bürste,
- Fig. 2: zeigt ein Kontaktelement,
- Fig. 3: zeigt eine weitere erfindungsgemäße Ausführungsform in perspektivischer Ansicht,
- Fig. 4: zeigt die Ausführungsform aus Figur 3 in Draufsicht,
- Fig. 5: zeigt die Ausführungsform aus Figur 3 in Seitenansicht,
- Fig. 6: zeigt eine Aufsicht auf die in der Ausführungsform nach den Figuren 3 bis 5 verwendete Leiterplatte oder Träger;
- Fig. 7: zeigt eine Seitenansicht des Bürstenhalters mit eingesetzter Bürste und
- Fig. 8: zeigt eine Ansicht der Bürste mit einer zugehörigen Feder und Verdrahtung.

Ein erfindungsgemäßer Bürstenhalter umfasst ein leitfähiges Kontaktelement 1 und ein nichtleitendes Führungselement 2.

Das leitfähige Kontaktelement 1 ist derart ausgeführt, dass es eine galvanische Verbindung mit dem Träger 3 des Bürstenhalters ermöglicht.

Das nichtleitende Führungselement 2 dient neben dem Kontaktelement 1 der Halterung und Führung der Bürste. Durch die Herstellung des Führungselements 2 aus einem elektrisch isolierenden Material wird der Isolierabstand zwischen dem elektrisch leitenden Teil des Bürstenhalters und den benachbarten Schleifbahnen einer Schleifringanordnung, die nicht zum Bürstenhalter gehören, vergrößert, wodurch deutlich höhere Luft- bzw. Isolationsstrecken erreicht werden. Dadurch ist es möglich, bei ansonsten gleichbleibenden Geometrien höhere Spannungen zwischen Bürstenhalter, Bürste 6 und Schleifbahn zu übertragen.

In Fig. 1 ist ein erfindungsgemäßer, komplett montierter, mehrteiliger Bürstenhalter dargestellt, wobei noch keine Bürste 6 eingesetzt ist. Das leitfähige Kontaktelement 1 ist in den zumindest teilweise leitfähigen Träger 3, hier eine Leiterplatte, eingepresst und stellt somit eine galvanische Verbindung her. Das elektrisch nichtleitende Führungselement 2 ist mittels einer formschlüssigen Verbindung mit dem Kontaktelement 1 verbunden. Diese Ausgestaltung erlaubt es, dass gleichzeitig durch die formschlüssige Verbindung des Kontaktelements 1 und des Führungselements 2 auch eine formschlüssige Verbindung mit dem Träger 3 hergestellt wird.

Die Bürsten 6 sind meist längliche Kohle- oder Graphitblöcke mit rechteckigem Querschnitt, wobei der Querschnitt so gewählt ist, dass er eine gute elektrische Kontaktierung mit der Schleifbahn ermöglicht.

Das Kontaktelement 1 und das Führungselement 2 erstrecken sich linear entlang der Längsrichtung der Bürste 6, also in der Richtung, in der die Bürste 6 gegen die Schleifbahn gedrückt wird.

Die Fig. 2 zeigt das Kontaktelement 1, das derart ausgeführt ist, dass es für die Einpresstechnik in den Träger 3 geeignet ist.

Beim erfindungsgemäßen Bürstenhalter erfolgt die elektrische Kontaktierung über das leitfähige Kontaktelement 1, das vorzugsweise auf einer der Schleifbahn abgewandten Seite des Trägers 3 angeordnet ist.

Das isolierende Führungselement 2 hält und führt die Bürste 6 auf der der Schleifbahn zugewandten Seite des Trägers 3.

In vielen Anwendungsfällen ist es erforderlich, mehrere Schleifbahnen konzentrisch zueinander anzuordnen, um verschiedene Signale oder Stromphasen zu übertragen. Da der zur Verfügung stehende Raum begrenzt ist, ist es wünschenswert, den Abstand zwischen den konzentrischen Schleifbahnen möglichst gering zu halten.

Da zur sicheren Übertragung die Bürsten 6 nach Möglichkeit einen Großteil der Breite der Schleifbahn ausnutzen, besteht das Risiko eines elektrischen Überschlags zwischen der Kante des Bürstenhalters und einer benachbarten Schleifbahn. Um dem vorzubeugen, schlägt die Erfindung vor, die Bürste 6 auf der der Schleifbahn zugewandten Seite des Trägers 3 in einem isolierenden Führungselement 2 zu halten.

Andererseits ist es bei der Übertragung größerer elektrischer Leistung nicht mehr möglich, den Strom nur über eine Feder 7 abzuleiten, die die Bürste 6 im Bürstenhalter gegen die Schleifbahn verspannt. Deshalb ist erfindungsgemäß das Kontaktelement 1 leitend ausgestaltet. Dieses hält und führt die Bürste 6 auf der der Schleifbahn abgewandten Seite des Trägers 3. Da es auf dieser Seite des Trägers 3 nicht zu Abrieb der Bürsten 6 kommt, ist das Risiko eines Überschlags wesentlich geringer. Außerdem können die Bürstenhalter entlang des Umfangs der Schleifbahnen verteilt werden, so dass ein Überschlag zwischen den Kontaktelementen 1 benachbarter Schleifbahnen verhindert werden kann.

Wie dies in Figur 8 gezeigt ist, wird in die Bürsten 6, beispielsweise Kohlebürsten, standardmäßig ein Kabel 9, vorzugsweise ein Kupferkabel, eingestampft, eine Feder 7 aufgefädelt und anschließen ein Kontaktblech 8 aufgelötet. Dieses Kontaktblech 8 stellt die elektrische Verbindung zwischen Kohle 6 und Kontaktelement 1 her. Bei der Montage eines solchen kompletten Bürstenblocks in das System wird die Bürste 6 in das Kontaktelement 1 eingeführt und mit einer Schraubkappe 10 gesichert, wie dies in Figur 7 zu erkennen ist. Im Servicefall wird zum Austausch einer verschlissenen Bürste 6 die Schraubkappe 10 wieder gelöst, die verschlissene Bürste 6 samt Feder 7, Kupferkabel 9 und Kontaktblech 8 entfernt und durch neue ersetzt. Die Feder 7 dient im Wesentlichen dazu die Bürste 6 auf die Schleifbahn zu drücken, während der Strom über das Kupferkabel 9 und das Kontaktelement 1 geleitet wird.

Wie in Figur 2 zu sehen ist, wird das isolierende Führungselement 2 mittels Federklemmen durch den Träger 3 mit dem Kontaktelement 1 verbunden, sodass diese linear in Längsrichtung der Bürste 6 ausgerichtet sind.

Bevorzugt ist das Kontaktelement 1 mit dem Träger 3 elektrisch leitfähig verbunden, wie durch die in Figur 2 angedeuteten Kontaktierungsstifte ersichtlich ist. Diese können mit entsprechenden Leiterbahnen auf dem Träger 3 in Verbindung treten.

Da erfindungsgemäß die inneren lichten Querschnitte sowohl des Kontaktelements 1 als auch des Führungselements 2 identisch, zueinander ausgerichtet und an die Umfangskontur der Bürste 6 angepasst sind, wobei sie einen Aufnahmeraum für die Bürste 6 definieren, wird die Bürste 6 im Betrieb sowohl vom Führungselement 2 als auch vom Kontaktelement 1 geführt. Die in Figur 8 gezeigte Feder 7 drückt die Bürste 6 gegen die Schleifbahn. Im Betrieb kann sich die Bürste 6 entlang ihrer Längsrichtung in Richtung der Schleifbahn bewegen, um den Verschleiß der Bürste 6 auszugleichen.

Figuren 3 bis 6 zeigen eine weitere Ausführungsform der Erfindung.

Zur besseren und sicheren Kontaktierung der Schleifbahn sind bei dieser Ausführungsform mehrere Bürsten 6 - im gezeigten Beispiel fünf - so angeordnet, dass sie in Kontakt mit einer Schleifbahn gebracht werden können. In diesem Fall ist es vorzuziehen, die Führungselemente 2 einstückig für alle oder mehrere Bürsten 6 einer Schleifbahn auszuführen, was die Montage erleichtert. Weiterhin ist es in diesem Fall vorzuziehen, das Führungselement 2 mit dem Träger 3 über Schrauben 4 zu verbinden, die durch den Träger 3 in die Gewindelöcher des gemeinsamen Führungselements 2 eingreifen.

Das gemeinsame Führungselement 2 der mehreren Bürsten 6 kann bei kleineren Serien leicht durch 3D-Druck hergestellt werden, sodass die Bürsten 6 entsprechend dem Radius der Schleifbahn auf einem Kreissegment angeordnet sind. Bei größeren Serien kann das Führungselement 2 auch in klassischer Weise durch Druckguss oder Spritzguss gefertigt werden.

Zur Verbesserung der Stabilität des Führungselements 2 sind zwischen den einzelnen Führungsabschnitten der Bürsten 6 Stege 5 ausgebildet. Auf diese Weise ist es möglich, die Wandstärke der Führungsabschnitte selbst gering zu halten, was zu einem kompakten Aufbau des Führungselements 2 beiträgt. Weiterhin bevorzugt weisen die Stege 5 an dem der Schleifbahn zugewandten Ende eine Aussparung auf, sodass sie auch bei Unebenheiten oder Verschmutzungen der Schleifbahn nicht mit dieser in Kontakt kommen, um Beschädigungen zu vermeiden.

Als bevorzugte Alternative ist vorgesehen, dass auf der der Schleifbahn abgewandten Seite jedes Kontaktelements 1 eine Öffnung vorhanden ist, durch die die Bürste 6 ausgetauscht werden kann, wie dies oben beschrieben wurde. Diese Öffnung ist im Betrieb mittels der Kappe 10 verschlossen, welche zusammen mit dem Kontaktblech 8 als Widerlager der Feder 7 dient, die die Bürste 6 an die Schleifbahn presst.

Die Erfindung ist hierauf jedoch nicht beschränkt. Es ist auch möglich, an anderer Stelle das Kontaktelement 1 und das Führungselement 2 voneinander zu trennen und den Bürstenblock aus Figur 8 einzusetzen.

Für die Verbindung des Kontaktelements 1 und des Führungselements 2 bieten sich verschiedene Möglichkeiten an: Sie können mittels Formschluss, Kraftschluss, Stoffschluss oder Klebstoff verbunden werden.

Alternativ können sie durch Nieten, Sicherungsringe oder Schnappverbindungen fixiert sein.

In der bevorzugten Ausführungsform Figuren 3 bis 6 sind die Elemente mittels Gewinde miteinander verbunden.

Weiter bevorzugt ist das Kontaktelement 1 elektrisch leitfähig mit dem Träger 3 verbunden, entweder mittels Einpresstechnik oder einer Lötverbindung.

In einer weiteren, nicht gezeigten Ausführungsform können die Führungselemente 2 benachbarter Schleifbahnen einstückig ausgeführt sein, sodass mit wenigen Schrauben eine Vielzahl von Führungselementen 2 an den gewünschten Positionen sicher angebracht werden kann.

Beispielsweise können jeweils 5 Bürsten 6 pro Schleifbahn vorgesehen sein, und zur Kontaktierung von 5 Schleifbahnen für 3 Phasen des Stroms, für einen Erdungsanschluss und einen Null-Leiter als ein Array von 25 Bürsten 6 zusammengefasst sein. Dieses Array kann für weitere Schleifbahnen, etwa zur Übertragung von Steuer- oder Datensignalen, erweitert werden, wenn diese auch per Schleifkontakt übertragen werden sollen.

Hierbei ist darauf zu achten, dass zwischen den Kontaktelementen 1 benachbarter Schleifbahnen ein hinreichender Abstand verbleibt, um elektrische Überschläge zu verhindern, beispielsweis in dem zwischen den Kontaktelementen 1, die auf eine gemeinsame Schleifbahn zugreifen, ein Zwischenabstand verbleibt, und das Kontaktelement 1 der benachbarten Schleifbahn benachbart zu diesem Zwischenabstand, also auf Lücke, angeordnet ist.

## Patentansprüche

1. Bürstenhalter zur Aufnahme einer Bürste (6) einer Schleifringanordnung, wobei der Bürstenhalter mindestens ein Führungselement (2) und ein Kontaktelement (1) aufweist, wobei das Kontaktelement (1) elektrisch leitend und das Führungselement (2) elektrisch isolierend ausgeführt ist, und wobei beide Elemente (1, 3) ausgestaltet sind, um eine gemeinsame Bürste (6) zu halten und zu führen.

2. Der Bürstenhalter nach Anspruch 1, wobei das Kontaktelement (1) und das Führungselement (2) mittels zumindest eines, ausgewählt aus der Gruppe aus Formschluss, Kraftschluss, Stoffschluss und eines Klebstoffs miteinander verbunden sind.

3. Der Bürstenhalter einem der vorhergehenden Ansprüche, wobei das Kontaktelement (1) und das Führungselement (2) mittels zumindest eines, ausgewählt aus der Gruppe aus Niete, Sicherungsring und Schnappverbindung miteinander verbunden sind.

4. Der Bürstenhalter einem der vorhergehenden Ansprüche, wobei das Kontaktelement (1) und das Führungselement (2) mittels Gewinde miteinander verbunden sind.

5. Der Bürstenhalter nach einem der vorhergehenden Ansprüche, wobei das Kontaktelement (1) mittels eines, ausgewählt aus der Gruppe aus Einpresstechnik und einer Lötverbindung elektrisch leitend mit einem Träger (3) verbunden ist.

6. Der Bürstenhalter nach einem der vorhergehenden Ansprüche, wobei das Kontaktelement (1) und das Führungselement (2) einen Aufnahmeraum zur Aufnahme der Bürste (6) aufweisen, der der Form der Bürste (6) entspricht und diese dadurch halten und führen kann.

7. Der Bürstenhalter nach einem der vorhergehenden Ansprüche, wobei mehrere Führungselemente (2) einstückig ausgebildet sind.

8. Der Bürstenhalter nach Anspruch 7, wobei die mehreren Führungselemente (2) entlang eines Kreissegments angeordnet sind, dessen Radius dem einer zu kontaktierenden Schleifbahn entspricht.

9. Der Bürstenhalter nach Anspruch 7 oder 8, wobei mehrere Führungselemente (2) angeordnet sind, um mehrere konzentrisch angeordnete Schleifbahnen zu kontaktieren.

10. Der Bürstenhalter nach Anspruch 7, 8 oder 9, wobei die mehreren Führungselemente (2) über Stege (5) miteinander verbunden sind.
